# EUROPÄISCHE PATENTSCHRIFT

(11) **EP 1 968 346 B1**
(45) Veröffentlichungstag und Bekanntmachung des Hinweises auf die Patenterteilung: **10.02.2016**
(21) Anmeldenummer: 08102006.7
(22) Anmeldetag: 26.02.2008
(51) Int. Cl.: H04R 25/00

(54) **Hörgerät mit Basisstruktur**
Hearing aid with basic structure
Appareil auditif avec structure de base

(30) Priorität: 01.03.2007 DE 102007010014
(43) Veröffentlichungstag der Anmeldung: 10.09.2008
(73) Patentinhaber: Sivantos GmbH, 91058 Erlangen (DE)
(72) Erfinder: Ruppert, Josef, 91077, Kleinsendelbach (DE); Lommel, Dietmar, 91099, Poxdorf (DE)
(74) Vertreter: FDST Patentanwälte

(56) Entgegenhaltungen:
- EP-A2- 1 715 722
- DE-C1- 4 230 308
- DE-U1- 7 831 808
- DE-U1-202004 019 744
- US-A- 4 739 512
- US-A1- 2004 120 539

## Beschreibung

### Problem, das der Erfindung zugrunde liegt

Da die elektronischen bzw. elektromechanischen Komponenten in den Schalen gehalten wurden, ist der Umbau relativ zeitaufwendig und kann nur durch fachlich geschultes Personal durchgeführt werden. Eine Prüfung der Funktionalität bzw. Stabilität (Akustik) war in jedem Falle notwendig.

### Bisherige Lösung des Problems

Der Umbau eines Hörgeräts durch den gemeinen Akustiker war bisher nicht möglich. Nur wenige Unternehmens-Ketten konnten diesen Umbau vornehmen.

Aus der Druckschrift DE 20 2004 019 744 U1 ist ein Hörinstrument bekannt, dass ein weitgehend geschlossenes Gehäuse aufweist. Ein Chassis mit den innenliegenden Komponenten wird durch die Batteriefachöffnung eingeführt. Batteriefach und Chassis werden durch einen Gelenkstift im Gehäuse fixiert.

Aus der Druckschrift DE 42 30 308 C1 ist ein HdO-Hörinstrument mit angeformtem Traghaken bekannt. Ein Rahmen trägt die innenliegenden Komponenten. Aus den Druckschriften US 4,739,512 A und EP 1 715 722 A2 sind ähnliche Konstruktionen für IdO-Hörinstrumente bekannt.

Das Dokument US 2004/120539 A1 offenbart ein Hörgerät, mit einem Rahmen, durch den alle internen Komponenten gehalten werden, einen mehrteiligen Schale, die an dem Rahmen befestigt ist, wobei die Schale an dem Rahmen durch Stifte befestigt ist.

### Lösung des Problems gemäß der Erfindung

Gemäß der Erfindung wird der Rahmen so konstruiert, dass er alle internen Komponenten hält. Diese Rahmen-Grundstruktur, die zusammen mit den internen Komponenten als Basisstruktur oder Basisgerät bezeichnet wird, ist farbneutral. Die Schalen bzw. das Batteriefach werden an dem Rahmen befestigt, z.B. durch Stifte.

Neben der verbesserten Umbaufähigkeit des Hörgeräts führt das neutrale Basisgerät auch logistisch zur Vereinfachung, da Schalen bzw. Batteriefächer mit weniger oft benötigten Farben erst auf Kundenwunsch kombiniert werden können. Selbst der Akustiker kann auf Kundenwunsch verschiedene Farbkombinationen zusammenstellen. Eine volle Funktionsprüfung ist daraufhin nicht mehr nötig.

Im Folgenden wird ein Ausführungsbeispiel der Erfindung anhand der Zeichnung, die drei Figuren umfasst, näher erläutert.

Figur 1 zeigt die Struktur eines beispielhaften Rahmens, die aus einem Grundrahmen GR (Bottom Frame) und einem Deckel-Rahmen DR (Top Frame) besteht. Der Grundrahmen GR ist so ausgebildet, dass er alle internen Komponenten (z.B. Programmschalter, Mikrofon, usw.) halten kann. Der Deckel-Rahmen DR ist so ausgebildet, dass er durch Stifte mit dem Grundrahmen GR verbindbar ist und nach dem Verbinden zusammen mit den Grundrahmen GR einen stabilen Rahmen FR bildet, über dem die Schalen OS, US bzw. das Batteriefach BF durch Stifte befestigt werden.

Figur 2 zeigt ein beispielhaftes Hörgerät, das den Rahmen FR, eine Oberschale OS, eine Unterschale US und das Batteriefach BF umfasst. Bei dem dargestellten Rahmen FR ist der Grundrahmen GR bereits mit dem Deckel-Rahmen DR verbunden.

Figur 3 zeigt eine orthogonale bzw. rechtwinklige Teilung des Rahmens FR gegenüber der Schale OS, US. Die Ober- bzw. Unterschale OS, US wird vertikal geöffnet, der Grund- bzw. Deckel-Rahmen GR, DR horizontal. Durch die genannte Teilung verspannen sich Rahmen FR und Gehäuse sehr gut, wodurch Gehäusevibrationen minimiert werden.

## Patentansprüche

1. Hörgerät, mit
a) einem Rahmen (FR), durch den alle internen Komponenten gehalten werden,
b) einer mehrteiligen Schale (OS, US), die an dem Rahmen (FR) befestigt wird,
**dadurch gekennzeichnet, dass**
eine Oberschale (OS) und eine Unterschale US) sowie ein Batteriefach (BF) an dem Rahmen (FR), der aus einem Grundrahmen (GR) und einem Deckelrahmen (DR) besteht, durch Stifte befestigt sind, und der Rahmen (FR) gegenüber der Schale (OS, US) derart orthogonal bzw. rechtwinklig geteilt ist, dass die Ober- bzw. Unterschale (OS, US) vertikal und der Grund- bzw. Deckel-Rahmen (GR, DR) horizontal geöffnet wird.

## Claims

1. Hearing aid having
a) a frame (FR), which retains all of the internal components, and,
b) a multi-part shell (OS, US), which is fastened on the frame (FR),
**characterized in that**
an upper shell (OS) and a lower shell (US) and a battery compartment (BF) are fastened on the frame (FR), which comprises a base frame (GR) and a cover frame (DR), by pins, and the frame (FR) is divided orthogonally, or at right angles, in relation to the shell (OS, US) such that the upper or lower shell (OS, US) is opened vertically and the base or cover frame (GR, DR) is opened horizontally.

## Revendications

1. Appareil auditif, comprenant
a) un cadre (FR) par lequel sont retenus tous les composants internes,
b) une coque en plusieurs parties (OS, US) qui est fixée sur le cadre (FR),
**caractérisé en ce**
**qu'**une coque supérieure (OS) et une coque inférieure (US) ainsi qu'un compartiment de pile (BF) sont fixés par des goupilles sur le cadre (FR) qui se compose d'un cadre de base (GR) et d'un cadre de couvercle (DR), et que le cadre (FR) est divisé perpendiculairement ou à angle droit par rapport à la coque (OS, US) de telle sorte que la coque supérieure et/ou la coque inférieure (OS, US) sont ouvertes verticalement et le cadre de base et/ou le cadre de couvercle (GR, DR) sont ouverts horizontalement.
